# EUROPÄISCHE PATENTSCHRIFT

(11) **EP 1 315 895 B1**
(45) Veröffentlichungstag und Bekanntmachung des Hinweises auf die Patenterteilung: **08.02.2006**
(21) Anmeldenummer: 01971658.8
(22) Anmeldetag: 31.08.2001
(51) Int. Cl.: F02D 41/26, F02D 41/14

(54) **VERFAHREN ZUR GEMISCHADAPTION BEI VERBRENNUNGSMOTOREN MIT BENZINDIREKTEINSPRITZUNG**
METHOD FOR ADAPTING MIXTURE CONTROL IN INTERNAL COMBUSTION ENGINES WITH DIRECT FUEL INJECTION
PROCEDE D'ADAPTATION DE MELANGE DANS DES MOTEURS A COMBUSTION INTERNE AVEC INJECTION DIRECTE D'ESSENCE

(30) Priorität: 01.09.2000 DE 10043072
(43) Veröffentlichungstag der Anmeldung: 04.06.2003
(73) Patentinhaber: ROBERT BOSCH GMBH, 70442 Stuttgart (DE)
(72) Erfinder: ESTEGHLAL, Gholamabas, 71638 Ludwigsburg (DE); LEDERER, Dieter, 71634 Ludwigsburg (DE)
(86) Internationale Anmeldenummer: PCT/DE2001/003290
(87) Internationale Veröffentlichungsnummer: WO 2002/018768

(56) Entgegenhaltungen:
- EP-A- 0 803 646
- EP-A- 0 947 684
- WO-A-00/49473
- DE-A- 19 744 230
- DE-A- 19 850 586
- US-A- 4 584 982
- PATENT ABSTRACTS OF JAPAN vol. 2000, no. 03, 30. März 2000 (2000-03-30) & JP 11 351081 A (NISSAN MOTOR CO LTD), 21. Dezember 1999 (1999-12-21)

## Beschreibung

### Stand der Technik

Es ist bereits bekannt, bei der Regelung des Kraftstoff/Luftverhältnisses für Verbrennungsmotoren eine Vorsteuerung mit einer Regelung zu überlagern. Weiter ist bekannt, aus dem Verhalten der Regelstellgröße weitere Korrekturgrößen abzuleiten um Fehlanpassungen der Vorsteuerung an veränderte Betriebsbedingungen zu kompensieren. Diese Kompensation wird auch als Adaption bezeichnet. Die US 4 584 982 beschreibt beispielsweise eine Adaption mit unterschiedlichen Adaptionsgrößen in verschiedenen Bereichen des Last/Drehzahlspektrums eines Verbrennungsmotors. Die verschiedenen Adaptionsgrößen richten sich auf die Kompensation unterschiedlicher Fehler. Nach Ursache und Wirkung lassen sich drei Fehlerarten unterscheiden: Fehler eines Heißfilmluftmassenmessers wirken sich multiplikativ auf die Kraftstoffzumessung aus. Lecklufteinflüsse wirken additiv pro Zeiteinheit und Fehler bei der Kompensation der Anzugsverzögerung der Einspritzventile wirken additiv pro Einspritzung.

Nach gesetzlichen Vorschriften sollen abgasrelevante Fehler mit On Board Mitteln erkannt werden und gegebenfalls soll eine Fehlerlampe aktiviert werden. Die Gemischadaption wird auch zur Fehlerdiagnose genutzt. Ist beispielsweise der Korrektureingriff der Adaption zu groß, deutet dies auf einen Fehler hin.

Über der Lebensdauer, der Exemplarstreung und bei nichtgeregelter Sondenheizung weicht der gemessene Lambdawert vom physikalisch vorhandenen Lambdawert bei Motoren mit Benzindirekteinspritzung hauptsächlich im Schichtbetrieb ab. Da die Gemischadaption das gemessene Lambda für das Lernen des Fehlers in Betracht zieht, ist die Adaption im Schichtbetrieb nicht zielführend. Für die Adaption wird daher in den Homogenbetrieb umgeschaltet und die Gemischadaption aktiviert.

Aus der DE 198 50 586 ist ein Motorsteuerungsprogramm bekannt, das die Umschaltung zwischen Schichtbetrieb und Homogenbetrieb steuert.

Im Schichtbetrieb wird der Motor mit einer stark geschichteten Zylinderladung und hohem Luftüberschuß betrieben, um einen möglichst niedrigen Kraftstoffverbrauch zu erreichen. Die geschichtete Ladung wird durch eine späte Kraftstoffeinspritzung erreicht, die im Idealfall zur Aufteilung des Brennraums in zwei Zonen führt: Die erste Zone enthält eine brennfähige Luft-Kraftstoff-Gemischwolke an der Zündkerze. Sie wird von der zweiten Zone umgeben, die aus einer isolierenden Schicht aus Luft und Restgas besteht. Das Potential zur Verbrauchsoptimierung ergibt sich aus der Möglichkeit, den Motor unter Vermeidung von Ladungswechselverlusten weitgehend ungedrosselt zu betreiben. Der Schichtbetrieb wird bei vergleichsweise niedriger Last bevorzugt.

Bei höherer Last, wenn die Leistungsoptimierung im Vordergrund steht, wird der Motor mit homogener Zylinderfüllung betrieben. Die homogene Zylinderfüllung ergibt sich aus einer frühen Kraftstoffeinspritzung während des Ansaugvorganges. Als Folge steht bis zur Verbrennung eine größere Zeit zur Gemischbildung zur Verfügung. Das Potential dieser Betriebsart zur Leistungsoptimierung ergibt sich zum Beispiel aus der Ausnutzung des gesamten Brennraumvolumens zur Füllung mit brennfähigem Gemisch.

Hinsichtlich der Adaption existieren mehrere Einschaltbedingungen:

So muß beispielsweise die Motortemperatur die Einschalttemperaturschwelle erreicht haben und die Lambdasonde muß betriebsbereit sein. Weiter müssen die aktuellen Werte von Last und Drehzahl in bestimmten Bereichen liegen, in denen jeweils gelernt wird. Dies ist beispielsweise aus der US 4 584 982 bekannt. Weiterhin muß Homogenbetrieb vorliegen. Nach dem bekannten Programm wird die Gemischadaption in festen Zeitbereichen aktiviert.

Dabei können sich Zielkonflikte mit anderen Steuerungsfunktionen, beispielsweise mit der Steuerung der Tankentlüftung ergeben. Diese soll bei hoher Beladung des Aktivkohlefilters aktiv sein. Außerdem ist es wünschenswert, bei niedriger Beladung des Aktivkohlefilters und nicht vollständig abgeschlossener Adaption die Gemischadaption zu aktivieren.

Vor diesem Hintergrund zielt die Erfindung darauf, den Zeitraum, in dem der Motor verbrauchsoptimal im Schichtbetrieb gefahren werden kann, zu vergrößern. Die Umschaltung auf Homogenbetrieb zur Diagnose verringert den Verbrauchsvorteil der Benzindirekteinspritzung, da der Homogenbetrieb verbrauchsungünstiger ist als der Schichtbetrieb. Eine Umschaltung in den Homogenbetrieb, die speziell für die Diagnose erfolgt, erhöht den Kraftstoffverbrauch daher dann unnötig, wenn kein Fehler vorliegt. Sie soll soweit wie möglich vermieden werden, ohne die Entdeckung abgasrelevanter Fehler zu verschlechtern.

Diese Wirkung wird mit den Merkmalen des Anspruchs 1 erzielt.

Im einzelnen werden dazu folgende Schritte durchgeführt: Zur Kompensation von Fehlanpassungen der Vorsteuerung einer Kraftstoffzumessung für einen Verbrennungsmotor, der in den wenigstens zwei verschiedenen Betriebsarten Homogenbetrieb und Schichtbetrieb betrieben wird,
- findet im Homogenbetrieb eine Gemischregelung und eine Adaption der Gemischregelung statt
- wobei zwischen den Betriebsarten in Abhängigkeit von einer Soll-Betriebsart umgeschaltet wird, die aus einer Mehrzahl von Betriebsartenanforderungen ermittelt wird, und wobei jeder der Betriebsartenanforderungen eine Priorität zugeordnet ist
- und wobei die Ermittlung der Soll-Betriebsart in Abhängigkeit von den Prioritäten der Betriebsartenanforderungen durchgeführt wird. Dabei wird die physikalische Dringlichkeit der Adaption in unterschiedlichen Zeitrastern hochgesetzt und damit eine Umschaltung in den Homogenbetrieb gefordert.

Damit wird die Anforderung des Homogenbetriebes für die Gemischadaption so optimiert, dass die gesetzlichen Anforderungen erfüllt werden.

Eine weitere Ausführungsform sieht vor, daß die Zeitraster abhängig davon sind, ob ein Fehler oder ein Fehlerverdacht vorliegt.

Eine weitere Ausführungsform sieht vor, daß das Motorsteuerungsprogramm unter anderem ein als Phasenentscheider wirkendes Programmmodul, ein als Grundadaptionsanforderer GA_Anforderer wirkendes Programmmodul, ein als Grundadaptionsstop GA_Stop wirkendes Programmmodul und ein als Endentscheider wirkendes Programmmodul enthält.

Eine weitere Ausführungsform sieht vor, daß das Programmmodul Gemischadaptionsanforderer (GA_Anforderer) bei niedriger Beladung des Aktivkohlefilters für eine Zeit TGAPA von weniger als einer Minute Gemischadaption (GA) fordert, wenn die übrigen Einschaltbedingungen der Gemischadaption erfüllt sind.

Eine weitere Ausführungsform sieht vor, daß das Programmmodul Gemischadaptionstop (GA_Stop) bei hoher Beladung des Aktivkohlefilters mit Kraftstoff und bei abgeschlossener Gemischadaption eine Gemischadaptionsanforderung durch den Phasenentscheider verbietet.

Eine weitere Ausführungsform sieht vor, daß das Programmodul Phasenentscheider die physikalische Dringlichkeit der Gemischadaption in unterschiedlichen Zeitrastern hochsetzt und damit eine Umschaltung in den Homogenbetrieb fordert.

Eine weitere Ausführungsform sieht vor, daß diese Zeitraster davon abhängig sind, ob dem Steuergerät ein Fehler bekannt ist oder ein Fehlerverdacht vorliegt.

Die Erfindung richtet sich auch auf eine elektronische Steuereinrichtung zur Durchführung wenigstens eines der genannten Verfahren und Ausführungsformen.

Im normalen Alltagsbetrieb des Fahrzeugs erfolgt die Anforderung einer Umschaltung in den Homogenbetrieb nur dann, wenn die Gemsichadaption auch aktiv werden kann. Wenn kein Fehler im System vorliegt, wird die Gemischadaption nur in bestimmten Zeitabständen aktiviert. Dies ermöglicht im zeitlichen Mittel eine Vergrößerung der Zeitabschnitte, in denen das Fahrzeug im verbrauchsgünstigen Schichtbetrieb betrieben werden kann.

Im folgenden wird ein Ausführungsbeispiel der Erfindung unter Bezug auf die Zeichnung erläutert.
Fig. 1 zeigt das technische Umfeld der Erfindung.
Fig. 2 verdeutlicht die Bildung eines Kraftstoffzumesssignals auf der Basis der Signale aus Fig. 1
und Fig. 3 offenbart
   eine schematische Darstellung eines Ausführungsbeispiels der Betriebsartenumschaltung.

Die 1 in der Fig. 1 repräsentiert einen Verbrennungsmotor mit einem Saugrohr 2, einem Abgasrohr 3, einem Kraftstoffzumessmittel 4, Sensoren 5 - 8 für Betriebsparameter des Motors und einem Steuergerät 9. Das Kraftstoffzumessmittel 4 kann beispielsweise aus einer Anordnung von Einspritzventilen zur direkten Einspritzung von Kraftstoff in die Brennräume des Verbrennungsmotors bestehen.

Der Sensor 5 liefert dem Steuergerät ein Signal über die vom Motor angesaugte Luftmasse ml. Sensor 6 liefert ein Motordrehzahlsignal n. Sensor 7 stellt die Motortemperatur T bereit und Sensor 8 liefert ein Signal Us über die Abgaszusammensetzung des Motors. Aus diesen und gegebenenfalls weiteren Signalen über weitere Betriebsparameter des Motors bildet das Steuergerät neben weiteren Stellgrößen die Kraftstoffzumesssignale ti zur Ansteuerung des Kraftstoffzumessmittels 4 so, dass sich ein gewünschtes Verhalten des Motors, insbesondere eine gewünschte Abgaszusammensetzung einstellt.

FIG. 2 zeigt die Bildung des Kraftstoffzumesssignals. Block 2.1 stellt ein Kennfeld dar, das durch die Drehzahl n und die relative Luftfüllung rl adressiert wird und in dem Vorsteuerwerte rk für die Bildung der Kraftstoffzumesssignale abgelegt sind. Die relative Luftfüllung rl ist auf eine maximale Füllung des Brennraums mit Luft bezogen und gibt damit gewissermaßen den Bruchteil der maximalen Brennraum- oder Zylinderfüllung an. Sie wird im wesentlichen aus dem Signal ml gebildet. rk entspricht der zur Luftmenge rl zugeordneten Kraftstoffmenge.

Block 2.2 zeigt den bekannten multiplikativen Lambdaregeleingriff. Eine Fehlanpassung der Kraftstoffmenge an die Luftmenge bildet sich im Signal Us der Abgassonde ab. Aus diesem formt ein Regler 2.3 die Regelstellgröße fr, die über den Eingriff 2.2 die Fehlanpassung verringert.

Aus dem so korrigierten Signal kann im Block 2.4 bereits das Zumesssignal, beispielsweise eine Ansteuerimpulsbreite für die Einspritzventile gebildet werden. Block 2.4 repräsentiert damit die Umrechnung der relativen und korrigierten Kraftstoffmenge in ein reales Ansteuersignal unter Berücksichtigung von Kraftstoffdruck, Einspritzventilgeometrie etc.

Die Blöcke 2.5 bis 2.9 repräsentieren die bekannte betriebsparameterabhängige Gemischadaption die multiplikativ und/oder additiv wirken kann. Der Kreis 2.9 soll diese 3 Möglichkeiten repräsentieren. Der Schalter 2.5 wird vom Mittel 2.6 geöffnet oder geschlossen, wobei dem Mittel 2.6 Betriebsparameter des Verbrennungsmotors wie Temperatur T, Luftmasse ml und Drehzahl n zugeführt wird. Mittel 2.6 in Verbindung mit dem Schalter 2.5 erlaubt damit eine betriebsparameterbereichsabhängige Aktivierung der drei genannten Adaptionsmöglichkeiten. Die Bildung des Adaptionseingriffs fra auf die Kraftstoffzumeßsignalbildung wird durch die Blöcke 2.7 und 2.8 veranschaulicht. Block 2.7 bildet bei geschlossenem Schalter 2.5 den Mittelwert frm der Regelstellgröße fr. Abweichungen des Mittelwerts frm vom neutralen Wert 1 werden vom Block 2.8 in die Adaptionseingriffsgröße fra übernommen. Beispielsweise gehe die Regelstellgrösse fr aufgrund einer Fehlanpassung der Vorsteuerung zunächst gegen 1,05. Die Abweichung 0,05 vom Wert 1 wird vom Block 2.8 in den Wert fra des Adaptionseingriffs übernommen. Bei einem multiplikativen fra-Eingriff geht dann fra gegen 1,05 mit der Folge, dass fr wieder gegen 1 geht. Die Adaption sorgt damit dafür, dass Fehlanpassungen der Vorsteuerung nicht bei jedem Betriebspunktwechsel erneut ausgeregelt werden müssen. Diese Anpassung der Adaptionsgröße fra wird bei hohen Temperaturen des Verbrennungsmotors, beispielsweise oberhalb einer Kühlwassertemperatur von 70°Celsius bei dann geschlossenem Schalter 2.5 durchgeführt; einmal angepasst, wirkt fra aber auch bei offenem Schalter 2.5 auf die Bildung des Kraftstoffzumesssignals ein.

Fig. 3 zeigt eine schematische Darstellung eines Ausführungsbeispiels der Betriebsartenumschaltung.

Das Motorsteuerungsprogramm enthält unter anderem ein als Phasenentscheider bezeichnetes Programmmodul, ein als Grundadaptionsanforderer GA_Anforderer bezeichnetes Programmmodul, ein als Grundadaptionsstop GA_Stop bezeichnetes Programmmodul und ein als Endentscheider bezeichnetes Programmmodul. Dies ist in Fig. 3a veranschaulicht.

Das Programmodul Phasenentscheider setzt in unterschiedlichen Zeitrastern die physikalische Dringlichkeit der Gemischadaption hoch und fordert damit eine Umschaltung in den Homogenbetrieb. Dies ist in Fig. 3b veranschaulicht.

Diese Zeitraster sind abhängig davon, ob dem Steuergerät ein Fehler bekannt ist oder ein Fehlerverdacht vorliegt. Ein Fehler oder ein Fehlerverdacht können programmtechnisch als Bit durch ein Diagnoseprogramm gesetzt werden. Im folgenden wird von einem Fehler oder Fehlerverdacht als einer im Steuergerät bekannten Größe ausgegangen. Wenn beim Start des Verbrennungsmotors kein Fehlerverdacht im Steuergerät vorliegt,wird in der Fig. 3b nach einer Initialisierung im Zustand 3.1 zunächst für eine lange Zeit tteofini in der Größenordnung einer halben Stunde keine Gemischadaption gefordert (Zustand 3.2). Wenn während dieser Zeit ein Fehler über eine Diagnosefunktion erkannt wird oder wenn der Fehler von der letzten Fahrt durch die Diagnose bekannt war, wird die Zeit tteofini im Zustand 3.2 auf ttefvini in der Größenordnung einiger Minuten verkürzt. Ohne Fehler wird nach der Zeit tteofini eine Gemischadaption für eine Zeitdauer von wenigen Minuten gefordert. (Zustand 3.3). Dies stellt für die Gemischadaption eine verhältnismäßig lange Zeit dar, da die Gemischadaption in der Lage ist, Fehler innerhalb weniger Minuten zu lernen. Im Fehlerfall wird nach der Zeit ttefvini für etwa die halbe Zeit Gemischadaption gefordert (Zustand 3.4). Die genannten Zeiten sind Initialisierungszeiten für fehlerbehaftete beziehungsweise fehlerfreie Systeme.

Nach der Initialisierungszeit wird dann, wenn die Gemischadaption geprüft ist, für lange Zeiten ttegae im Zustand 3.5 in der Größenordnung von 10 Minuten keine Gemischadaption und für kurze Zeiten tgagae im Zustand 3.6 in der Größenordnung von ein bis zwei Minuten Gemischadaption gefordert. Wenn in der Zeit ohne Gemischadaption ein Fehler auftritte, erfolgt ein Wechsel von der Schleife aus den Zuständen 3.5 und 3.6 in eine Schleife mit geänderten Zeitrastern. In der Fig. 3b ist dies durch eine Verzweigung vom Zustand 3.5 in die Schleife aus den Zuständen 3.8 und 3.7 dargestellt. Im Zustand 3.7 wird für kurze Zeiten ttengae von wenigen Minuten keine Gemischadaption und im Zustand 3.8 wird ebenfalls für wenige Minuten tgangae Gemischadaption gefordert. Diese Schleife wird gegebenfall auch aus dem Zustand 3.6 erreicht. Wenn die Gemischadaption noch nicht geprüft ist, wird dagegen von den Zuständen 3.4 oder 3.3 direkt die Schleife aus den Zuständen 3.7 und 3.8 erreicht. Der Phasenentscheider ist als Zustandsautomat realisiert. Darunter versteht man einen als Programmmodul innerhalb des Motorsteuerungsprogramms ausgeführten Schaltfunktionsalgorithmus, der den Übergang zwischen den Zuständen mit unterschiedlichen Zeitdauern steuert.

Das Anfordern und Verbieten der Gemischadaption ist in Fig. 3 c dargestellt. Das Programmmodul Gemischadaptionsanforderer GA_Anforderer fordert bei niedriger Beladung des Aktivkohlefilters und bei nicht gesetztem Zyklusflag der additiven beziehungsweise der multiplikativen Adaptionskorrektur für die Zeit TGAPA von weniger als einer Minute Gemischadaption (GA), wenn die übrigen Einschaltbedingungen der Gemischadaption erfüllt sind. Diese Anforderung kann entweder nur für den Homogenbetrieb oder für alle Betriebsarten aktiviert werden.

Das Programmmodul Gemischadaptionstop GA_Stop verbietet bei hoher Beladung des Aktivkohlefilters mit Kraftstoff und bei abgeschlossener Gemischadaption eine Gemischadaptionsanforderung durch den Phasenentscheider.

## Patentansprüche

1. Verfahren zur Kompensation von Fehlanpassungen der Vorsteuerung einer Kraftstoffzumessung für einen Verbrennungsmotor, der in den wenigstens zwei verschiedenen Betriebsarten Homogenbetrieb und Schichtbetrieb betrieben wird,
- wobei im Homogenbetrieb eine Gemischregelung und eine Adaption der Gemischregelung stattfindet
- und wobei zwischen den Betriebsarten in Abhängigkeit von einer Soll-Betriebsart umgeschaltet wird, die aus einer Mehrzahl von Betriebsartenanforderungen ermittelt wird, wobei jeder der Betriebsartenanforderungen eine Priorität zugeordnet ist
- und wobei die Ermittlung der Soll-Betriebsart in Abhängigkeit von den Prioritäten der Betriebsartenanforderungen durchgeführt wird,
wobei die physikalische Dringlichkeit der Adaption in unterschiedlichen Zeitrastern hochgesetzt wird und damit eine Umschaltung in den Homogenbetrieb gefordert wird.

2. Verfahren nach Anspruch 1, **dadurch gekennzeichnet,dass** die Zeitraster abhängig davon sind, ob ein Fehler oder ein Fehlerverdacht vorliegt.

3. Verfahren nach Anspruch 1, **dadurch gekennzeichnet, daß** das Motorsteuerungsprogramm unter anderem ein als Phasenentscheider wirkendes Programmmodul, ein als Grundadaptionsanforderer GA_Anforderer wirkendes Programmmodul, ein als Grundadaptionsstop GA_Stop wirkendes Programmmodul und ein als Endentscheider wirkendes Programmmodul enthält.

4. Verfahren nach Anspruch 3, **dadurch gekennzeichnet, daß** das Programmmodul Gemischadaptionsanforderer (GA_Anforderer) bei niedriger Beladung des Aktivkohlefilters für eine Zeit TGAPA von weniger als einer Minute Gemischadaption (GA) fordert, wenn die übrigen Einschaltbedingungen der Gemischadaption erfüllt sind.

5. Verfahren nach Anspruch 3, **dadurch gekennzeichnet, daß** das Programmmodul Gemischadaptionstop (GA_Stop) bei hoher Beladung des Aktivkohlefilters mit Kraftstoff und bei abgeschlossener Gemischadaption eine Gemischadaptionsanforderung durch den Phasenentscheider verbietet.

6. Verfahren nach Anspruch 3, **dadurch gekennzeichnet, daß** das Programmodul Phasenentscheider die physikalische Dringlichkeit der Gemischadaption in unterschiedlichen Zeitrastern hochsetzt und damit eine Umschaltung in den Homogenbetrieb fordert.

7. Verfahren nach Anspruch 6, **dadurch gekennzeichnet, daß** diese Zeitraster davon abhängig sind, ob dem Steuergerät ein Fehler bekannt ist oder ein Fehlerverdacht vorliegt.

8. Elektronische steuereinrichtung mit Mitteln angepaßt zur Durchführung wenigstens eines der Verfahren nach den Ansprüchen 1 - 7.

## Revendications

1. Procédé de compensation de déséquilibres de la commande pilote d'un dosage de carburant d'un moteur à combustion interne actionné en au moins deux types de fonctionnement différents, modes homogène et stratifié, selon lequel
- un réglage du mélange et une adaptation du mélange ont lieu en mode homogène,
- on passe d'un mode de fonctionnement à l'autre en fonction d'un type de fonctionnement de consigne déterminé à partir de plusieurs demandes de types de fonctionnement, une priorité étant attribuée à chacune des demandes de type de fonctionnement,
- et on détermine le type de fonctionnement de consigne en fonction des priorités des demandes de types de fonctionnement, la priorité physique de l'adaptation dans des créneaux temporels différents étant placée en tête, ce qui nécessite de passer en mode homogène.

2. Procédé selon la revendication 1,
**caractérisé en ce que**
les créneaux temporels dépendent de la présence d'une erreur ou d'un soupçon d'erreur.

3. Procédé selon la revendication 1,
**caractérisé en ce que**
le programme de commande du moteur comprend entre autre un module de programme agissant comme décideur de phases, un module de programme agissant comme demandeur d'adaptation de base (GA_Anforderer), un module de programme agissant comme arrêt d'adaptation de base (GA_Stop) et un module de programme agissant comme décideur final.

4. Procédé selon la revendication 3,
**caractérisé en ce que**
le module de programme demandeur d'adaptation de mélange (GA_Anforderer) demande une adaptation de mélange (GA) pour un temps (TGAPA) inférieur à une minute lorsque la charge du filtre à charbon actif est faible lorsque les conditions de mise en marche restantes de l'adaptation de mélange sont remplies.

5. Procédé selon la revendication 3,
**caractérisé en ce que**
le module de programme arrêt d'adaptation de mélange (GA_Stop) interdit, par l'intermédiaire du décideur de phases, une demande d'adaptation de mélange lorsque la charge en carburant du filtre à charbon actif est élevée et lorsque l'adaptation de mélange est terminée.

6. Procédé selon la revendication 3,
**caractérisé en ce que**
le module de programme décideur de phases place la priorité physique de l'adaptation de mélange dans des créneaux temporels différents en tête, nécessitant ainsi de passer en mode homogène.

7. Procédé selon la revendication 6,
**caractérisé en ce que**
ces créneaux temporels dépendent de la présence d'une erreur connue par l'appareil de commande ou d'un soupçon d'erreur.

8. Dispositif de commande électronique avec des moyens adaptés pour réaliser au moins un des procédés selon les revendications 1 à 7.

## Claims

1. Method for compensating incorrect adaptations of the pilot control of a fuel metering system for an internal combustion engine which is operated in the at least two different operating modes of homogeneous operating mode and stratified operating mode,
- in which case mixture control and adaptation of the mixture control take place in the homogeneous operating mode,
- and in which case switching over is carried out between the operating modes as a function of a set point operating mode which is determined from a plurality of operating mode requests,
- each of the operating mode requests being assigned a priority,
- and in which case the set point operating mode is determined as a function of the priorities of the operating mode requests,
in which case the physical urgency of the adaptation is raised in different time patterns and switching over into the homogeneous operating mode is thus requested.

2. Method according to Claim 1, **characterized in that** the time patterns are dependent on whether a fault or a suspected fault has occurred.

3. Method according to Claim 1, **characterized in that** the engine control program contains, inter alia, a program module which acts as a phase decision element, a program module which acts as a basic adaptation request element GA_Anforderer, a program module which acts as a basic adaptation stop GA_Stop and a program module which acts as a final decision element.

4. Method according to Claim 3, **characterized in that** when the activated carbon filter is charged to a low degree the mixture adaptation request element program module (GA_Anforderer) requests mixture adaptation (GA) for a time TGAPA of less then one minute if the other switch-on conditions of the mixture adaptation are fulfilled.

5. Method according to Claim 3, **characterized in that** when the activated carbon filter is charged to a high degree with fuel and when the mixture adaptation has been terminated, the mixture adaptation stop program module (GA Stop) prohibits a mixture adaptation request via the phase decision element.

6. Method according to Claim 3, **characterized in that** the phase decision element program module raises the physical urgency of the mixture adaptation in different time patterns and thus requests switching over into the homogeneous operating mode.

7. Method according to Claim 6, **characterized in that** these time patterns are dependent on whether the control unit is aware of a fault or whether a suspected fault has occurred.

8. Electronic control device having means which have been adapted for carrying out at least one of the methods according to Claims 1 - 7.
